# EUROPÄISCHE PATENTSCHRIFT

(11) **EP 4 209 719 B1**
(45) Veröffentlichungstag und Bekanntmachung des Hinweises auf die Patenterteilung: **19.06.2024**
(21) Anmeldenummer: 23150526.4
(22) Anmeldetag: 06.01.2023
(51) Int. Cl.: F24D 3/10, F24D 19/10

(54) **VERFAHREN ZUM BETRIEB EINER EIN MEMBRANAUSDEHNUNGSGEFÄSS AUFWEISENDEN HEIZUNGSANLAGE**
METHOD FOR OPERATING A HEATING SYSTEM COMPRISING A MEMBRANE EXPANSION VESSEL
PROCÉDÉ DE FONCTIONNEMENT D'UNE INSTALLATION DE CHAUFFAGE COMPRENANT UN VASE D'EXPANSION À MEMBRANE

(30) Priorität: 10.01.2022 DE 102022100365
(43) Veröffentlichungstag der Anmeldung: 12.07.2023
(73) Patentinhaber: Viessmann Climate Solutions SE, 35108 Allendorf (DE)
(72) Erfinder: Kirchhoff, Michael, 58840 Plettenberg (DE); Kuhlmann, Carsten, 22303 Hamburg (DE); Stein, Robin, 32756 Detmold (DE); Krug, Jens, 35088 Battenberg (DE)
(74) Vertreter: Wolf & Wolf Patent- und Rechtanwaltsgesellschaft mbH

(56) Entgegenhaltungen:
- EP-B1- 2 282 129
- DE-A1- 4 427 645
- DE-A1-102020 207 057
- DE-B3- 10 335 310

## Beschreibung

Die Erfindung betrifft ein Verfahren zum Betrieb einer ein Membranausdehnungsgefäß aufweisenden Heizungsanlage gemäß dem Oberbegriff des Patentanspruchs 1.

Ein Verfahren der eingangs genannten Art ist aus dem Patentdokument DE 103 35 310 B3 bekannt. Bei diesem wird innerhalb einzelner Messintervalle einerseits ein erster Druck in der Heizungsanlage bei einer ersten Betriebstemperatur und andererseits ein zweiter Druck der Heizungsanlage bei einer zweiten Betriebstemperatur erfasst. Dieses Verfahren dient dazu, festzustellen, ob es im Membranausdehnungsgefäß, das bekanntlich und abgegrenzt durch eine elastische Membran eine Wasser- und eine Gasseite aufweist, zu einem Wasserübertritt von der Wasser- zur Gasseite gekommen ist.

Der Erfindung liegt die Aufgabe zugrunde, ein Verfahren der eingangs genannten Art zu verbessern. Insbesondere soll ein Verfahren geschaffen werden, mit dem auch ein Gasübertritt von der Gas- zur Wasserseite ermittelbar ist.

Diese Aufgabe ist mit einem Verfahren der eingangs genannten Art durch die im Kennzeichen des Patentanspruchs 1 aufgeführten Merkmale gelöst.

Nach der Erfindung ist also vorgesehen, dass zur Prüfung der Funktionstüchtigkeit der Heizungsanlage mit ihrem Membranausdehnungsgefäß ein erster Differenzbetrag zwischen dem ersten und zweiten Druck aus einem Messintervall mit einem zweiten Differenzbetrag zwischen dem ersten und zweiten Druck aus einem anderen Messintervall verglichen und ab einer vorbestimmten Abweichung zwischen den Differenzbeträgen ein Signal erzeugt wird.

Mit anderen Worten zeichnet sich die erfindungsgemäße Lösung somit dadurch aus, dass der Vordruck einer Heizungsanlage durch gezielte Auswertung getrendeter Druckdaten automatisch überwacht wird. Dabei ist ein Auswertungsalgorithmus vorgesehen, der es ermöglicht, im Falle eines sinkenden Anlagendrucks die Ursache zu verorten. Außerdem ermöglicht die erfindungsgemäße Lösung Aussagen über den Zustand des Gaspolsters im Membranausdehnungsgefäß. So ist es möglich, die Überprüfung des Membranausdehnungsgefäßes bei der Wartung anlassbezogen vorzunehmen, falls das notwendig ist. Wird dagegen ein stabiler Vordruck des Membranausdehnungsgefäß detektiert, kann die Überprüfung entfallen. Die erfindungsgemäße Lösung reduziert dadurch den Zeitaufwand bei der Anlagenwartung deutlich.

Andere vorteilhafte Weiterbildungen ergeben sich aus den abhängigen Patentansprüchen.

Der Vollständigkeit halber wird noch auf das Dokument DE 10 2020 207 057 A1 hingewiesen. Bei dieser Lösung wird aber insbesondere kein erster Differenzbetrag zwischen dem ersten und zweiten Druck aus einem Messintervall mit einem zweiten Differenzbetrag zwischen dem ersten und zweiten Druck aus einem anderen Messintervall verglichen.

Das erfindungsgemäße Verfahren einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: einen typischen Verlauf (Druck p über der Zeit t) bei einem Verlust auf der Wasserseite; und
- Figur 2: einen typischen Verlauf (Druck p über der Zeit t) bei einem Verlust auf der Gasseite.

Die Figuren 1 und 2 dienen, wie bereits erwähnt, zur Erläuterung des erfindungsgemäßen Verfahrens zum Betrieb einer ein Membranausdehnungsgefäß aufweisenden Heizungsanlage. Bei diesen Verfahren wird zunächst in an sich bekannter Weise innerhalb einzelner Messintervalle einerseits ein erster Druck in der Heizungsanlage bei einer ersten Betriebstemperatur und andererseits ein zweiter Druck der Heizungsanlage bei einer zweiten Betriebstemperatur erfasst. Die erste Betriebstemperatur stellt sich dabei vorzugsweise bei eingeschalteter Wärmequelle (zum Beispiel ein Öl- oder Gasbrenner) und die zweite Betriebstemperatur bei ausgeschalteter Wärmequelle ein. Außerdem wird bevorzugt der Druck des Wassers im Heizkreis der Heizungsanlage mit einem geeigneten Drucksensor gemessen.

Wesentlich für das erfindungsgemäße Verfahren ist nun, dass zur Prüfung der Funktionstüchtigkeit der Heizungsanlage mit ihrem Membranausdehnungsgefäß ein erster Differenzbetrag zwischen dem ersten und zweiten Druck aus einem Messintervall mit einem zweiten Differenzbetrag zwischen dem ersten und zweiten Druck aus einem anderen Messintervall verglichen und ab einer vorbestimmten Abweichung zwischen den Differenzbeträgen ein Signal erzeugt wird. Dabei ist besonders bevorzugt vorgesehen, dass in einem Messintervall ermittelte Messdaten (in einem geeigneten Speicher) abgespeichert werden.

Noch etwas genauer betrachtet, ist dabei besonders bevorzugt vorgesehen, dass bei Initialisierung der Heizungsanlage ein Referenzmittelwert zwischen dem ersten und zweiten Druck gebildet wird, dass während des Betriebs der Heizungsanlage ein Momentanmittelwert zwischen dem ersten und zweiten Druck gebildet wird und dass ab einer vorgegebenen Differenz zwischen dem Referenzmittelwert und dem Momentanmittelwert ein Signal erzeugt wird.

Zur Realisierung einer möglichst permanenten Überwachung ist ferner bevorzugt vorgesehen, dass während des Betriebs der Heizungsanlage nach Beendigung eines Messintervalls ein nächstes Messintervall begonnen wird.

Mit Bezug auf Figur 1 ist ferner bevorzugt vorgesehen, dass, wenn der erste Differenzbetrag kleiner als der zweite Differenzbetrag ist, ein auf einen (ungewollten) Wasserübertritt (also auf einen Verlust auf der Wasserseite) hinweisendes Signal erzeugt wird.

Mit Bezug auf Figur 2 ist weiterhin bevorzugt vorgesehen, dass, wenn der erste Differenzbetrag größer als der zweite Differenzbetrag ist, ein auf einen (ungewollten) Gasübertritt (also auf einen Verlust auf der Gasseite) hinweisendes Signal erzeugt wird.

Schließlich ist noch bevorzugt vorgesehen, dass, wenn der erste Differenzbetrag gleich dem zweiten Differenzbetrag ist, ein auf ein vollständig mit Gas gefülltes Membranausdehnungsgefäß hinweisendes Signal erzeugt wird. Mit anderen Worten ausgedrückt, ist ein vollständiges Fehlen an Druckschwankungen als sicherer Hinweis darauf zu verstehen, dass die sogenannte Wasservorlage aus dem Membranausdehnungsgefäß verdrängt worden ist, also der Vordruck des Membranausdehnungsgefäßes höher als der Druck der Heizungsanlage bei Erwärmung des Heizwassers ist.

## Patentansprüche

1. Verfahren zum Betrieb einer ein Membranausdehnungsgefäß aufweisenden Heizungsanlage, bei dem innerhalb einzelner Messintervalle einerseits ein erster Druck in der Heizungsanlage bei einer ersten Betriebstemperatur und andererseits ein zweiter Druck der Heizungsanlage bei einer zweiten Betriebstemperatur erfasst wird,
**dadurch gekennzeichnet,**
**dass** zur Prüfung der Funktionstüchtigkeit der Heizungsanlage mit ihrem Membranausdehnungsgefäß ein erster Differenzbetrag zwischen dem ersten und zweiten Druck aus einem Messintervall mit einem zweiten Differenzbetrag zwischen dem ersten und zweiten Druck aus einem anderen Messintervall verglichen und ab einer vorbestimmten Abweichung zwischen den Differenzbeträgen ein Signal erzeugt wird.

2. Verfahren zum Betrieb einer ein Membranausdehnungsgefäß aufweisenden Heizungsanlage nach Anspruch 1,
**dadurch gekennzeichnet,**
**dass** bei Initialisierung der Heizungsanlage ein Referenzmittelwert zwischen dem ersten und zweiten Druck gebildet wird, dass während des Betriebs der Heizungsanlage ein Momentanmittelwert zwischen dem ersten und zweiten Druck gebildet wird und dass ab einer vorgegebenen Differenz zwischen dem Referenzmittelwert und dem Momentanmittelwert ein Signal erzeugt wird.

3. Verfahren zum Betrieb einer ein Membranausdehnungsgefäß aufweisenden Heizungsanlage nach Anspruch 1 oder 2,
**dadurch gekennzeichnet,**
**dass** während des Betriebs der Heizungsanlage nach Beendigung eines Messintervalls ein nächstes Messintervall begonnen wird.

4. Verfahren zum Betrieb einer ein Membranausdehnungsgefäß aufweisenden Heizungsanlage nach einem der Ansprüche 1 bis 3,
**dadurch gekennzeichnet,**
**dass**, wenn der erste Differenzbetrag kleiner als der zweite Differenzbetrag ist, ein auf einen Wasserübertritt hinweisendes Signal erzeugt wird.

5. Verfahren zum Betrieb einer ein Membranausdehnungsgefäß aufweisenden Heizungsanlage nach einem der Ansprüche 1 bis 3,
**dadurch gekennzeichnet,**
**dass**, wenn der erste Differenzbetrag größer als der zweite Differenzbetrag ist, ein hinweisendes Signal erzeugt wird.

6. Verfahren zum Betrieb einer ein Membranausdehnungsgefäß aufweisenden Heizungsanlage nach einem der Ansprüche 1 bis 3,
**dadurch gekennzeichnet,**
**dass**, wenn der erste Differenzbetrag gleich dem zweiten Differenzbetrag ist, ein auf ein vollständig mit Gas gefülltes Membranausdehnungsgefäß hinweisendes Signal erzeugt wird.

7. Verfahren zum Betrieb einer ein Membranausdehnungsgefäß aufweisenden Heizungsanlage nach einem der Ansprüche 1 bis 6,
**dadurch gekennzeichnet,**
**dass** in einem Messintervall ermittelte Messdaten abgespeichert werden.

8. Verfahren zum Betrieb einer ein Membranausdehnungsgefäß aufweisenden Heizungsanlage nach einem der Ansprüche 1 bis 7,
**dadurch gekennzeichnet,**
**dass** der Druck des Wassers im Heizkreis der Heizungsanlage gemessen wird.

## Claims

1. A method for operating a heating system having a diaphragm expansion vessel, in which, within individual measuring intervals, a first pressure is acquired in the heating system at a first operating temperature on the one hand, and a second pressure of the heating system is acquired at a second operating temperature on the other,
**characterized in that**,
in order to test the functionality of the heating system with its diaphragm expansion vessel, a first difference between the first and second pressure from one measuring interval is compared with a second difference between the first and second pressure from another measuring interval, and a signal is generated starting at a predetermined deviation between the differences.

2. The method for operating a heating system having a diaphragm expansion vessel according to claim 1,
**characterized in that**
a reference mean value is formed between the first and second pressures upon initialization of the heating system, that an instantaneous mean value is formed between the first and second pressures during operation of the heating system, and that a signal is generated starting at a preset difference between the reference mean value and the instantaneous mean value.

3. The method for operating a heating system having a diaphragm expansion vessel according to claim 1 or 2,
**characterized in that**,
during the operation of the heating system, the conclusion of one measuring interval is followed by the beginning of a next measuring interval.

4. The method for operating a heating system having a diaphragm expansion vessel according to one of claims 1 to 3,
**characterized in that**,
if the first difference is smaller than the second difference, a signal indicating a water overflow is generated.

5. The method for operating a heating system having a diaphragm expansion vessel according to one of claims 1 to 3,
**characterized in that**,
if the first difference is larger than the second difference, an indicating signal is generated.

6. The method for operating a heating system having a diaphragm expansion vessel according to one of claims 1 to 3,
**characterized in that**,
if the first difference is equal to the second difference, a signal indicating a diaphragm expansion vessel completely filled with gas is generated.

7. The method for operating a heating system having a diaphragm expansion vessel according to one of claims 1 to 6,
**characterized in that**
measurement data determined in a measuring interval are stored.

8. The method for operating a heating system having a diaphragm expansion vessel according to one of claims 1 to 7,
**characterized in that**
the pressure of the water in the heating circuit of the heating system is measured.

## Revendications

1. Procédé, destiné à faire fonctionner une installation de chauffage comportant un vase d'expansion à membrane, lors duquel, dans des intervalles de mesure individuels, d'une part une première pression dans l'installation de chauffage est détectée à une première température de service et d'autre part, une deuxième pression de l'installation de chauffage est détectée à une deuxième température de service,
**caractérisé**
**en ce que** pour vérifier la fonctionnalité de l'installation de chauffage avec son vase d'expansion à membrane, un premier montant différentiel entre la première et la deuxième pression issu d'un intervalle de mesure est comparé avec un deuxième montant différentiel entre la première et la deuxième pression issu d'un autre intervalle de mesure et à partir d'un écart prédéfini entre les montants différentiels, un signal est généré.

2. Procédé, destiné à faire fonctionner une installation de chauffage comportant un vase d'expansion à membrane selon la revendication 1,
**caractérisé**
**en ce que** lors de l'initialisation de l'installation de chauffage, une valeur moyenne de référence est formée entre la première et la deuxième pression, en ce que pendant le fonctionnement de l'installation de chauffage, une valeur moyenne instantanée est formée entre la première et la deuxième pression et en ce qu'à partir d'une différence prédéfinie entre la valeur moyenne de référence et la valeur moyenne instantanée, un signal est généré.

3. Procédé, destiné à faire fonctionner une installation de chauffage comportant un vase d'expansion à membrane selon la revendication 1 ou 2,
**caractérisé**
**en ce que** pendant le fonctionnement de l'installation de chauffage, après l'achèvement d'un intervalle de mesure, un intervalle de mesure suivant est entamé.

4. Procédé, destiné à faire fonctionner une installation de chauffage comportant un vase d'expansion à membrane selon l'une quelconque des revendications 1 à 3,
**caractérisé**
**en ce que** si le premier montant différentiel est inférieur au deuxième montant différentiel, un signal indiquant un passage d'eau est généré.

5. Procédé, destiné à faire fonctionner une installation de chauffage comportant un vase d'expansion à membrane selon l'une quelconque des revendications 1 à 3,
**caractérisé**
**en ce que** si le premier montant différentiel est supérieur au deuxième montant différentiel, un signal indicateur est généré.

6. Procédé, destiné à faire fonctionner une installation de chauffage comportant un vase d'expansion à membrane selon l'une quelconque des revendications 1 à 3,
**caractérisé**
**en ce que** si le premier montant différentiel est identique au deuxième montant différentiel, un signal indiquant un vase d'expansion à membrane entièrement rempli de gaz est généré.

7. Procédé, destiné à faire fonctionner une installation de chauffage comportant un vase d'expansion à membrane selon l'une quelconque des revendications 1 à 6,
**caractérisé**
**en ce que** des données déterminées dans l'intervalle de mesure sont sauvegardées.

8. Procédé, destiné à faire fonctionner une installation de chauffage comportant un vase d'expansion à membrane selon l'une quelconque des revendications 1 à 7,
**caractérisé**
**en ce que** la pression de l'eau est mesurée dans le circuit de chauffage de l'installation de chauffage.
